# FASCICULE DE BREVET EUROPEEN

(11) **EP 4 540 173 B1**
(45) Date de publication et mention de la délivrance du brevet: **06.05.2026**
(21) Numéro de dépôt: 23731993.4
(22) Date de dépôt: 05.06.2023
(51) Int. Cl.: B67B 7/06

(54) **OUVRE-BOUTEILLE POUR BOUTEILLE CONTENANT UN LIQUIDE EFFERVESCENT**
FLASCHENÖFFNER FÜR EINE FLASCHE BEFÜLLT MIT EINER SPRUDELNDEN FLÜSSIGKEIT
BOTTLE OPENER FOR A BOTTLE CONTAINING A SPARKLING LIQUID

(30) Priorité: 14.06.2022 FR 2205775
(43) Date de publication de la demande: 23.04.2025
(73) Titulaire: Labroue, Olivier, 34200 Sète (FR)
(72) Inventeur: Labroue, Olivier, 34200 Sète (FR)
(74) Mandataire: Brungard, Yves Francois
(86) Numéro de dépôt international: PCT/EP2023/064923
(87) Numéro de publication internationale: WO 2023/241964

(56) Documents cités:
- EP-A1- 0 164 955
- EP-A2- 1 123 895
- US-A- 4 422 355

## Description

### Domaine technique

L'invention concerne un ouvre-bouteille configuré pour retirer un bouchon d'une bouteille contenant un liquide effervescent tel que du vin pétillant, perlés ou mousseux, du champagne, de la bière ou du cidre, afin notamment de sécuriser l'ouverture de la bouteille.

### Technique antérieure

Les bouteilles à liquide effervescent, comme les bouteilles de mousseux ou de champagne, sont fermées par des bouchons étant retenus sur la bouteille par un muselet ligaturé sous une bague d'un col de la bouteille. La ligature est réalisée en pratiquant une torsade sur un cerclage en fil de fer, de manière à rétrécir le cerclage et le serrer sur le col sous la bague. Le contenu est maintenu en pression dans la bouteille. Le bouchon comporte en général une partie formant pied introduite dans le goulot de la bouteille et une tête restant à l'extérieur du goulot. Classiquement une plaque métallique est insérée entre le muselet et la tête du bouchon.

La plupart des bouteilles sont ouvertes manuellement, en commençant par élargir le cerclage en défaisant la torsade de la ligature du muselet. Lorsque le muselet est libéré et éventuellement retiré, le bouchon est susceptible d'être propulsé par la pression du gaz contenu dans la bouteille, en en faisant un projectile pouvant occasionner des blessures. Il est souvent utile d'imposer une rotation du bouchon pour amorcer sa sortie. Même lorsque la personne qui ouvre la bouteille maintient le bouchon pendant l'extraction du bouchon, il peut arriver que le bouchon s'échappe et occasionne des dégâts ou des blessures, en particulier pour la personne qui ouvre la bouteille.

Le document WO 2014/013204 A1 montre un tire-bouchon prévu pour des bouteilles de champagne. Il comporte une aiguille et un mécanisme permettant de plonger l'aiguille dans le bouchon afin de créer une échappatoire pour les gaz. La tête est ensuite saisie et une traction sur la tête permet d'extraire le bouchon. Cependant, il est nécessaire de retirer le muselet avant d'opérer, ce qui présente une phase risquée pendant laquelle le bouchon peut être éjecté avant que le tire-bouchon soit mis en place. De plus, le retrait du bouchon nécessite plus d'efforts puisque la pression des gaz n'est plus là pour aider l'extraction du bouchon hors du goulot.

On connaît par le document FR 3 005 307 A1 un tire-bouchon pour ce type de bouteilles comportant une pince articulée sur un manchon qui se place sur le col de la bouteille. Bien que cet appareil permette de fournir une meilleure force de maintien à la personne qui ouvre la bouteille, la réussite de la manœuvre d'ouverture reste très tributaire de la dextérité de celle-ci.

Le document EP 0 164 955 A1 montre un tire-bouchon selon la préambule de la revendication 1.

### Exposé de l'invention

L'invention vise à fournir un ouvre-bouteille configuré pour retirer un bouchon d'une bouteille contenant un liquide effervescent, afin notamment de sécuriser l'ouverture de la bouteille.

Avec cet objectif en vue, l'invention a pour objet un ouvre-bouteille selon la revendication 1, configuré pour retirer un bouchon d'une bouteille contenant un liquide effervescent, le bouchon étant initialement inséré dans un goulot de la bouteille et retenu par un muselet ligaturé sous une bague d'un col de la bouteille, l'ouvre-bouteille comportant des moyens de retenue pour former butée contre la bague, et permettant un accès libre à une boucle du muselet pour le déligaturer, l'ouvre-bouteille comporte des moyens d'amortissement pour accompagner la sortie du bouchon hors du goulot dans une direction d'extraction jusqu'à une position de relâchement, en coopération avec les moyens de retenue.

L'ouvre-bouteille selon l'invention permet de sécuriser la phase d'ouverture, notamment en étant déjà en place avant de défaire la torsade du muselet, ce qui évite d'avoir une phase où le bouchon serait libre. De plus, les moyens d'amortissement accompagnent la sortie du bouchon en évitant qu'il prenne de la vitesse et puisse être éjecté. De plus, cet amortissement est indépendant des capacités ou de la dextérité de la personne qui effectue l'ouverture de la bouteille. Les moyens de retenue prennent appui sous la bague du col pour que les moyens d'amortissement aient une référence de position de manière à déterminer la position de relâchement relativement au col de la bouteille et à pouvoir transmettre l'effort déployé par le bouchon. Ce principe permet d'exploiter avantageusement la puissance développée par le bouchon lui-même afin que l'utilisateur n'ait que peu de force à déployer pour obtenir l'ouverture de la bouteille.

Selon l'invention, l'ouvre-bouteille comporte des moyens de basculement configurés pour faire basculer le bouchon par rapport à la direction d'extraction de manière à créer une ouverture partielle entre le bouchon et le goulot en position de relâchement pour relâcher le gaz contenu dans la bouteille. En imposant un basculement du bouchon par rapport à l'axe du goulot, on permet de créer l'ouverture partielle par laquelle les gaz contenus dans la bouteille vont s'échapper pour relâcher la pression exercée sur le bouchon. Comme l'ouverture est partielle, le relâchement des gaz est contrôlé. L'ouverture est partielle dans le sens où le pied du bouchon est partiellement encore engagé dans le bouchon et partiellement dégagé. En n'étant plus que très partiellement engagé dans le goulot, le bouchon ne sollicite plus de force mécanique importante pour son extraction.

Selon une disposition constructive, l'ouvre-bouteille comporte un corps dans lequel un guide est monté coulissant, les moyens de retenue comportant un pied du guide ayant une forme de fourche apte à être insérée sous la bague par un mouvement latéral et à venir en butée contre la bague dans un mouvement vers le haut de la bouteille. Les dimensions des cols de bouteille et des bouchons sont très standardisées, de même que la présence de la bague sous laquelle le muselet est en prise. La forme en fourche permet au pied de s'insérer sur le col depuis le côté de manière ajustée et de pouvoir prendre appui sur la bague lorsque le bouchon exerce une pression d'extraction sur le guide. De plus, on peut conférer une grande longueur d'appui contre la bague, ce qui limite les risques de rupture du col de la bouteille. Le coulissement du guide permet de laisser du jeu pendant que le muselet est délié, puis de venir en appui après que le muselet a été libéré et entraîné au-delà de la bague avec la sortie du bouchon.

Selon une disposition constructive, le guide comporte un chapeau lié au pied, les moyens d'amortissement comportant un arrêtoir apte à venir en appui sur la tête du bouchon et monté coulissant dans le chapeau entre une position d'attente et la position de relâchement, la course de l'arrêtoir étant limitée à la position de relâchement pour limiter la course de sortie du bouchon hors du goulot. Ainsi, lors de la libération du bouchon, celui-ci vient en appui contre l'arrêtoir en position d'attente. L'arrêtoir accompagne la sortie du bouchon en coulissant dans le guide afin d'accompagner la sortie du bouchon et d'arrêter sa course de sortie.

Selon un perfectionnement, le chapeau est monté pivotant sur le pied, les moyens de basculement étant configurés pour faire basculer le chapeau et donc le bouchon. Le chapeau étant en contact avec le bouchon, son pivotement entraîne celui du bouchon. On peut choisir différentes positions pour l'axe de pivotement, mais de préférence, celui-ci est près du goulot. Ainsi le chapeau suit le pivotement du bouchon à l'extrémité du goulot et l'accompagne pour que le pivotement se fasse avec un minimum de contraintes. Ce pivotement est aussi celui qui est réalisé dans une technique d'ouverture manuelle.

Selon une disposition constructive, les moyens de basculement comportent un suiveur coopérant avec une came pour faire basculer le chapeau, l'un des éléments parmi le suiveur et la came étant porté par le corps de l'ouvre-bouteille et l'autre élément étant porté par le chapeau. Les moyens de basculement ainsi définis déterminent une trajectoire du chapeau et imposent le basculement lors de la course de sortie. Ces moyens sont simples à mettre en œuvre et utilisent l'énergie fournie par le bouchon et les gaz qui le pousse pour obtenir le mouvement. Le suiveur peut par exemple être porté par le corps et la came être une surface extérieure du chapeau. Dans une variante, la came peut être une rainure dans le chapeau et le suiveur un doigt porté par le corps.

Selon un perfectionnement, la position d'attente de l'arrêtoir laisse subsister une garde prédéterminée entre le bouchon et l'arrêtoir lorsque les moyens de retenue sont en appui contre la bague. Ainsi, le bouchon n'est pas retenu sur le début de sa course de sortie hors du goulot. Ceci évite de prévoir une grande course pour réaliser l'amortissement de la sortie du bouchon et permet donc une réalisation plus compacte. De plus on évite de bloquer le bouchon, car en général, le début de la course est freiné par une plus grande surface de contact du pied de bouchon encore contenu dans le goulot.

Selon une disposition constructive, les moyens d'amortissement comportent en outre un plongeur fixé sur le guide et formant un piston avec l'arrêtoir de manière à délimiter une chambre d'amortissement. On construit ainsi un vérin avec une chambre dans laquelle de l'air peut être compressé pour s'opposer au mouvement de sortie du bouchon. Lorsque le bouchon amorce sa sortie, il commence par faire coulisser l'arrêtoir, ce qui comprime l'air contenu dans la chambre et fait augmenter sa pression. Cette pression s'oppose au mouvement de sortie du bouchon, ce qui l'amortit.

Selon un perfectionnement, la chambre d'amortissement est reliée à l'air libre par l'intermédiaire d'une buse configurée pour restreindre l'échappement de l'air contenu dans la chambre. L'échappement restreint permet de dissiper de l'énergie en relâchant progressivement l'opposition de l'arrêtoir à la sortie du bouchon.

Selon un perfectionnement, les moyens d'amortissement comportent une valve pour le remplissage rapide de la chambre. L'ouvre-bouteille peut ainsi être réarmé rapidement pour une opération subséquente en permettant le retour rapide de l'arrêtoir vers une position initiale pour venir en contact avec le bouchon.

Selon une disposition constructive, l'ouvre-bouteille comporte une porte montée pivotante sur le corps en regard d'une ouverture du pied du guide, la porte comportant une fenêtre pour accéder à la boucle lorsque la porte est dans une position fermée. Lorsque la porte est ouverte, le pied du guide peut être mis en place sur le col de la bouteille, après le retrait d'une éventuelle coiffe. La fermeture de la porte permet de sécuriser la mise en place de l'ouvre-bouteille, tout en laissant un accès pour défaire la ligature du muselet. Cette opération est donc faite en sécurité.

Selon un perfectionnement, la porte comporte un moyen d'indexage monté coulissant dans la direction d'extraction, le moyen d'indexage comportant un pointeau apte à pénétrer dans la tête du bouchon. Ce moyen d'indexage permet d'entraîner le bouchon en rotation dans le goulot, tout en accompagnant la sortie du bouchon par le coulissement dans la direction d'extraction. La rotation du bouchon permet de faciliter la sortie de celui-ci par un mouvement de louvoiement.

Selon une disposition constructive, la porte est maintenue en position fermée par un tendeur. Le tendeur permet de faire pénétrer plus facilement le pointeau dans la tête du bouchon en plus du fait de maintenir l'ouvre-bouteille en place pendant les opérations. Son efficacité est augmentée lorsque le point d'accroche du tendeur est à l'opposé de l'axe de pivotement de la porte, ce qui fait bras de levier pour la pénétration du pointeau.

Selon un perfectionnement, l'ouvre-bouteille comporte en outre des moyens indicateurs pour visualiser que la position de relâchement a été atteinte. Ainsi l'utilisateur peut avoir un rendu permettant de savoir que le bouton est sorti et qu'il est possible de retirer l'ouvre-bouteille. Les moyens indicateurs peuvent être sonores, visuels avec une source lumineuse commandée électriquement ou électroniquement, ou simplement mécaniques.

Selon un perfectionnement, les moyens indicateurs comportent un témoin issu du moyen d'indexage monté coulissant dans une fente traversante, le témoin étant mobile dans la fente et lié au déplacement du moyen d'indexage. On permet ainsi à l'utilisateur de visualiser la position du moyen d'indexage, laquelle est liée au mouvement du bouchon lors du débouchage du fait que le doigt s'y appuie. L'utilisateur a ainsi un moyen pour suivre cette phase.

Selon un autre perfectionnement, les moyens indicateurs comportent un témoin faisant saillie du chapeau dans une fente traversante du corps, le témoin étant mobile dans la fente et lié au basculement du chapeau. La position en retrait du témoin indique que le chapeau n'a pas encore basculé et donc que le bouchon n'est pas encore sorti. La position affleurante du témoin indique par contre que le chapeau a basculé et donc que l'opération de débouchage est terminée.

### Brève description des figures

L'invention sera mieux comprise et d'autres particularités et avantages apparaîtront à la lecture de la description qui va suivre, la description faisant référence aux dessins annexés parmi lesquels :
- la [Fig.1] est une vue en perspective d'un ouvre-bouteille selon un premier mode de réalisation de l'invention ;
- la [Fig.2] est une vue similaire à la [Fig.1] dans une position ouverte avant mise en place sur la bouteille ;
- la [Fig.3] est une vue similaire en coupe longitudinale de l'ouvre-bouteille après mise en place sur la bouteille ;
- la [Fig.4] est une vue similaire à la [Fig.2] dans la position de la [Fig.3] ;
- la [Fig.5] est une vue similaire à la [Fig.4] après fermeture de l'ouvre-bouteille ;
- la [Fig.6] est une vue similaire à la [Fig.3] après que le muselet de la bouteille a été ouvert ;
- la [Fig.7] est une vue similaire à la [Fig.3] après une sortie partielle du bouchon dans une première position intermédiaire ;
- la [Fig.8] est une vue de l'ouvre-bouteille depuis le côté opposé à la porte avec un écorché du corps et du chapeau après une sortie partielle du bouchon dans une deuxième position intermédiaire ;
- la [Fig.9] est une vue similaire à la [Fig.3] après une sortie complète du bouchon dans une position de relâchement ;
- la [Fig.10] est une vue du détail X de la [Fig.9] ;
- la [Fig.11] est une vue d'un chapeau du guide ;
- la [Fig.12] est une vue d'un pied du guide sur lequel ;
- la [Fig.13] est une vue de dessus du guide, le chapeau étant représenté sectionné par un plan sensiblement horizontal ;
- la [Fig.14] est une vue en coupe montrant le guide et le corps dans la deuxième position intermédiaire dans un deuxième mode de réalisation ;
- la [Fig.15] est une vue similaire à la [Fig.14] dans une position de relâchement ;
- la [Fig.16] est une vue similaire à la [Fig.6] d'un ouvre-bouteille selon un troisième mode de réalisation de l'invention ;
- la [Fig.17] est une vue de l'ouvre-bouteille de la [Fig.16] en position de relâchement ;
- la [Fig.18] est une vue de l'extérieur de l'ouvre-bouteille dans la position de la [Fig.16] ;
- la [Fig.19] est une vue de l'extérieur de l'ouvre-bouteille dans la position de la [Fig.17] ;
- la [Fig.20] est une vue en coupe d'un ouvre-bouteille selon un quatrième mode réalisation de l'invention dans une position avant l'extraction du bouchon ;
- la [Fig.21] est une vue extérieure de l'ouvre-bouteille de la [Fig.20] ;
- la [Fig.22] est une vue similaire à la [Fig.20] dans la position de relâchement ;
- la [Fig.23] est une vue extérieure de l'ouvre-bouteille de la [Fig.22].

### Description détaillée

Un ouvre-bouteille conforme à un premier mode de réalisation de l'invention est montré sur les figures 1 à 12. L'ouvre-bouteille est configuré pour retirer un bouchon 10 d'une bouteille 1 contenant un liquide effervescent. Dans l'exemple qui est montré, le bouchon 10 est, de manière classique, initialement inséré dans un goulot 11 de la bouteille 1 et retenu par un muselet 12 ligaturé sous une bague 13 d'un col 14 de la bouteille 1. La ligature en forme de boucle 120 est réalisée par une torsade 121 sur un cerclage 122 du muselet qui entoure le col 14 sous la bague 13.

L'ouvre-bouteille comporte un corps 2 qui, dans cet exemple, reprend la forme de la partie supérieure d'une bouteille et qui délimite une cavité 20. Le corps 2 s'étend dans une direction d'extraction F avec sensiblement une forme de révolution autour d'un axe parallèle à la direction d'extraction F. L'ouvre-bouteille comporte une embase 21 solidaire du corps 2 et ayant sensiblement la forme d'un disque dans lequel une encoche 210 a été pratiquée. La largeur de l'encoche 210 est supérieure au diamètre du col 14 de la bouteille 1. L'embase 21 délimite la cavité 20 dans la partie inférieure du corps 2.

L'ouvre-bouteille comporte une porte 3 montée pivotante sur le corps 2 en regard de l'encoche 210 de l'embase 21 entre une position fermée dans laquelle la porte 3 apparaît dans la continuité du corps 2 et ferme la cavité 20, et une position ouverte dans laquelle un accès à la cavité 20 est permis. La porte 3 est maintenue en position fermée par un tendeur 32. La porte 3 comporte un moyen d'indexage 33 monté coulissant dans une coulisse 34 s'étendant dans la direction d'extraction F. Le moyen d'indexage 33 comporte un pointeau 330 faisant saillie vers l'intérieur de la cavité 20 lorsque la porte 3 est en position fermée. La porte 3 comporte en outre une fenêtre 30 pour accéder à l'intérieur de la cavité 20 lorsque la porte 3 est dans une position fermée et un doigt 31 faisant saillie dans l'encoche 210 pour venir en appui contre le col 14 de la bouteille 1.

L'ouvre-bouteille comporte un guide 4 monté coulissant à l'intérieur de la cavité 20. Le guide 4 est composé d'un chapeau 41 et d'un pied 42, tels que montrés séparément sur les figures 11 et 12, et assemblés en [Fig.13], le pied 42 formant des moyens de retenue pour former butée contre la bague 13. Le pied 42 du guide 4 a une forme de fourche apte à être insérée sous la bague 13 par un mouvement latéral et à venir en butée contre la bague 13 dans un mouvement dans la direction d'extraction F vers le haut de la bouteille 1. Une ouverture X entre les branches 420 de la fourche est donc très légèrement supérieure au diamètre du col 14 de la bouteille 1 sous la bague 13 et inférieure au diamètre de la bague 13. Le chapeau 41 et le pied 42 du guide 4 sont montés pivotant l'un sur l'autre autour d'un axe de basculement B. Pour cela, le pied 42 comporte deux tétons 421 qui se logent dans deux paliers 410 du chapeau 41. L'axe de basculement est décalé par rapport au centre de l'ouverture entre les branches 420 dans une direction opposée à la porte 3. Comme on le voit en particulier sur la [Fig.13] , le pied 42 comporte en outre deux ailes 423 qui sont en prise avec un pilier 213 issu de l'embase 21 de manière à indexer la position du guide en rotation dans le corps par rapport à la direction d'extraction F.

L'ouvre-bouteille comporte en outre des moyens de basculement 5 configurés pour faire pivoter le chapeau 41 autour de l'axe de basculement B. Les moyens de basculement 5 comportent un suiveur 51 coopérant avec une came 52 pour faire basculer le chapeau 41. Le suiveur 51 est porté par le corps 2 au-dessus de l'ouverture de la porte 3 et la came est une surface extérieure 52 du chapeau 41.

L'ouvre-bouteille comporte en outre des moyens d'amortissement 6 logés dans le guide 4. Les moyens d'amortissement 6 comportent un vérin formé d'une part par un plongeur 61 fixé sur le chapeau 41 et d'autre part par un arrêtoir 62 monté coulissant dans le chapeau 41 sensiblement dans la direction d'extraction F de manière à délimiter une chambre 63 d'amortissement avec le plongeur 61.

L'arrêtoir 62 comporte une surface de butée 620 ayant sensiblement la forme d'une empreinte de la tête du bouchon 10. L'arrêtoir 62 est apte à venir en appui sur la tête du bouchon 10 avec la surface de butée 620 ajustée à la forme du bouchon 10. La course de l'arrêtoir 62 s'étend entre une position d'attente, comme représenté sur les figures 3, 6 et 7, et une position de relâchement comme représenté sur la [Fig.9]. Comme on le voit en particulier sur la [Fig.13], le chapeau 41 comporte une nervure 411 orientée dans la direction d'extraction et l'arrêtoir 62 comporte une rainure 621 dans laquelle la nervure 411 est logée de manière à indexer la position de l'arrêtoir 62 en rotation dans le chapeau 41. Un ressort 64 spiro-conique est logé autour du plongeur 61 et il prend appui contre le chapeau 41 pour pousser l'arrêtoir 62 vers la position d'attente jusqu'à ce que l'arrêtoir 62 soit en butée contre une languette 421 issue du pied 42 du guide 4. Dans cette position, la chambre d'amortissement 63 est agrandie à son maximum. La chambre d'amortissement 63 est reliée à une buse 65 par un canal 66 qui traverse le plongeur 61. La buse 65 débouche à l'air libre à l'extérieur du chapeau 41 et à l'intérieur du corps 2. Les moyens d'amortissement 6 comportent une valve 67 pour le remplissage rapide de la chambre 63. La valve 67 a la forme d'un anneau en matière élastomère placé à l'intérieur de la chambre d'amortissement 63 contre une paroi plane 621 portant la surface de butée 620. L'anneau 67 est maintenu en place par une rainure circulaire 630 à l'intérieur de la chambre 63. Des conduits 68 relient la surface de butée 620 à la chambre d'amortissement 63 en traversant la paroi et en débouchant au droit de l'anneau 67.

L'utilisation et le fonctionnement de l'ouvre-bouteille vont être décrits maintenant.

Dans une position initiale, avant que l'ouvre-bouteille soit placé sur la bouteille 1, la porte 3 est fermée et l'arrêtoir 62 est dans la position d'attente. Lorsque l'utilisateur souhaite ouvrir une bouteille 1, il commence par retirer la coiffe qui recouvre la partie supérieure de la bouteille 1. Il écarte la ligature 120 de manière à ce qu'elle fasse saillie de la bouteille 1 dans une direction sensiblement horizontale, comme représenté sur les figures 2 et 3. Il déverrouille le tendeur 32 pour pouvoir ouvrir la porte 3 de l'ouvre-bouteille 1. Il vérifie que le moyen d'indexage 33 est placé au plus bas, en position d'attente, de même que le guide 4. Il introduit le pied 42 du guide 4 autour du col 14 sous la bague 13 en veillant à ce que le pied 42 soit à proximité du muselet 12. Il ferme alors la porte 3 en veillant à ce que la ligature 120 fasse saillie en regard de la fenêtre 30. Puis il ferme la porte 3 en agissant sur le tendeur 32. Lors de cette opération, le pointeau 330 est forcé à pénétrer dans la tête du bouchon 10. Le doigt 31 vient en appui contre le col de la bouteille pour garantir que le pied 42 reste en prise avec la bague 13.

L'utilisateur peut alors libérer le muselet 12 en défaisant la torsade 121 de la ligature 120. Lorsque le muselet 12 est ouvert, comme le montre la [Fig.6], l'utilisateur peut imprimer un mouvement de rotation autour de l'axe d'extraction. Ce mouvement est transmis au bouchon 10 par l'intermédiaire du pointeau 330 du moyen d'indexage 33. La pression des gaz à l'intérieur de la bouteille 1 pousse alors le bouchon 10 de la direction d'extraction F et ce mouvement est accompagné par le moyen d'indexage 33 qui coulisse dans la porte 3. Le bouchon entraîne avec lui le muselet 12 et l'espace sous la bague 13 est libéré. Lorsque le bouchon 10 a parcouru la distance de garde, il vient en contact sur la surface de butée 620 de l'arrêtoir 62, comme montré sur la [Fig.7]. L'arrêtoir 62 est alors repoussé en direction du plongeur 61 de manière à commencer à comprimer l'air qui se trouve à l'intérieur de la chambre d'amortissement 63. L'air contenu dans la chambre d'amortissement 63 est bloqué par la valve 67 et ne peut s'échapper que lentement par la buse 65. Dans ce mouvement, le guide 4 est également repoussé vers le haut, notamment par la pression exercée dans la chambre de compression 63 contre le plongeur 61, de telle sorte que le pied 42 vient en contact et en appui sur la bague 13. Dans le même mouvement, les moyens de basculement 5 imposent un mouvement du chapeau 41 dans un pivotement à l'opposé de la porte 3, dans le sens de la flèche C. En même temps, la pression qui monte dans la chambre d'amortissement 63 s'échappe par la buse 65 de telle sorte que le mouvement du bouchon 10 vers le haut est accompagné et amorti, jusqu'à la position montrée sur la [Fig.8]. Le mouvement se poursuit jusque dans la position de relâchement dans laquelle le guide 4 est en butée contre le corps 2 et ne peut pas basculer plus loin, comme montré sur la [Fig.9]. Dans cette position, le bouchon 10 est encore engagé partiellement dans le goulot 11, mais du fait que le bouchon 10 a été forcé de basculer par les moyens de basculement 5, une ouverture partielle P a été créée entre le goulot 11 et le bouchon 10 par laquelle le gaz sous pression de la bouteille 1 peut s'échapper, comme le montre la [Fig.10]. La bouteille 1 est alors ouverte en sécurité. L'utilisateur peut alors défaire le tendeur 32, ouvrir la porte 3 et retirer l'ouvre-bouteille. L'ouverture partielle P peut ne pas être franche, en fonction des dimensions du bouchon ou de celles de la bouteille, mais la pression des gaz est suffisante en tout état de cause pour déformer le bouchon et créer ainsi l'ouverture P pour que les gaz s'échappent.

Dans un deuxième mode de réalisation, montré sur les figures 14 et 15, l'ouvre-bouteille se distingue du premier mode de réalisation en ce que les moyens de basculement 5' comportent un suiveur 51' fixé sur le corps 2' et faisant saillie dans la cavité 20, et une rainure formant came 52' est ménagée sur le chapeau 41'. La rainure 52' s'étend selon une direction oblique par rapport à la direction d'extraction F. Lorsque le guide 4 passe de la deuxième position intermédiaire à la position de relâchement, la rainure 52' se déplace en étant placée sur le suiveur 51' depuis l'extrémité haute, comme représenté sur la [Fig.14], jusqu'à l'extrémité basse de la rainure 52', comme montré sur la [Fig.15].

Dans un troisième mode de réalisation, tel que montré sur les figures 16 à 19, l'ouvre-bouteille se distingue du premier mode de réalisation en ce qu'il comporte en outre des moyens indicateurs 7 pour visualiser que la position de relâchement a été atteinte. Les moyens indicateurs 7 comportent une fente 71 dans le corps 2" s'étendant à l'opposé de la porte 3 et un témoin 72 faisant saillie du chapeau 41" du guide 4. Jusqu'à la deuxième position intermédiaire, le témoin 72 est en retrait à l'intérieur du corps 2", comme montré sur les figures 16 et 18. Lorsque le chapeau 41" a basculé vers la position de relâchement, le témoin 72 pénètre dans la fente 71 et affleure la surface extérieure du corps 2", comme montré sur les figures 17 et 19. L'utilisateur a ainsi un rendu visuel de la position atteinte par le mécanisme de l'ouvre-bouteille.

Dans un quatrième mode de réalisation, montré sur les figures 20 à 23, l'ouvre-bouteille se distingue du premier mode de réalisation en ce qu'il comporte également des moyens indicateurs 7‴, mais ces moyens indicateurs 7‴ sont apparents du côté de la porte 3"'. De plus, ces moyens indicateurs 7‴ sont combinés avec le moyen d'indexage 33"'. Pour cela, le moyen d'indexage 33‴ monté coulissant dans la coulisse 34"' comporte un témoin 72‴ faisant saillie radialement vers l'extérieur et se logeant dans une fente 71‴ traversante de la porte 3"' s'étendant dans la direction d'extraction F. Les figures 20 et 21 montre la position initiale dans laquelle le témoin 72‴ est dans la position la plus basse de la fente 71‴ et est visible depuis l'extérieur. Les figures 22 et 23 montrent la position de relâchement dans laquelle le moyen d'indexage 33"' a coulissé vers le haut, le témoin 72‴ étant alors placé à l'extrémité haute de la fente 71"', fournissant ainsi un rendu visuel que la position de relâchement est atteinte.

L'invention n'est pas limitée aux modes de réalisation qui ont été décrits à titre d'exemple. Les moyens d'amortissement 6 pourraient agripper le muselet 12 plutôt que d'appuyer sur la tête du bouchon 10. Pour les moyens de basculement, la rainure pourrait être portée par le corps et le suiveur par le chapeau.

## Revendications

1. Ouvre-bouteille configuré pour retirer un bouchon (10) d'une bouteille (1) contenant un liquide effervescent, le bouchon (10) étant initialement inséré dans un goulot (11) de la bouteille (1) et retenu par un muselet (12) ligaturé sous une bague (13) d'un col (14) de la bouteille (1), l'ouvre-bouteille comportant des moyens de retenue (42) pour former butée contre la bague (13) dans un mouvement dans une direction d'extraction (F) vers le haut de la bouteille (1), et permettant un accès libre à une boucle (120) du muselet (12) pour le déligaturer, l'ouvre-bouteille comportant des moyens d'amortissement (6) pour accompagner la sortie du bouchon (10) hors du goulot (11) dans la direction d'extraction (F) jusqu'à une position de relâchement, en coopération avec les moyens de retenue (42), **caractérisé en ce qu'**il comporte des moyens de basculement (5) configurés pour faire basculer le bouchon (10) par rapport à la direction d'extraction (F) de manière à créer une ouverture partielle (P) entre le bouchon (10) et le goulot (11) en position de relâchement pour relâcher le gaz contenu dans la bouteille (1).

2. Ouvre-bouteille selon la revendication 1, **caractérisé en ce qu'**il comporte un corps (2) dans lequel un guide (4) est monté coulissant, les moyens de retenue comportant un pied (42) du guide (4) ayant une forme de fourche apte à être insérée sous la bague (13) par un mouvement latéral et à venir en butée contre la bague (13) dans un mouvement vers le haut de la bouteille (1).

3. Ouvre-bouteille selon la revendication 2, dans lequel le guide (4) comporte un chapeau (41) lié au pied (42), les moyens d'amortissement (6) comportant un arrêtoir (62) apte à venir en appui sur la tête du bouchon (10) et monté coulissant dans le chapeau (41) entre une position d'attente et la position de relâchement, la course de l'arrêtoir (62) étant limitée à la position de relâchement pour limiter la course de sortie du bouchon (10) hors du goulot (11).

4. Ouvre-bouteille selon la revendication 3 prise en combinaison avec la revendication 2, dans lequel le chapeau (41) est monté pivotant sur le pied (42), les moyens de basculement (5) étant configurés pour faire basculer le chapeau (41) et donc le bouchon (10).

5. Ouvre-bouteille selon la revendication 4, dans lequel les moyens de basculement (5) comportent un suiveur (51, 51') coopérant avec une came (52, 52') pour faire basculer le chapeau (41), l'un des éléments parmi le suiveur (51, 51') et la came (52, 52') étant porté par le corps (2) de l'ouvre-bouteille et l'autre élément étant porté par le chapeau (41).

6. Ouvre-bouteille selon l'une des revendications 3 à 5, dans lequel la position d'attente de l'arrêtoir (62) laisse subsister une garde prédéterminée entre le bouchon (10) et l'arrêtoir (62) lorsque les moyens de retenue sont en appui contre la bague (13).

7. Ouvre-bouteille selon l'une des revendications 3 à 6, dans lequel les moyens d'amortissement (6) comportent en outre un plongeur (61) fixé sur le guide (4) et formant un piston (61) avec l'arrêtoir (62) de manière à délimiter une chambre d'amortissement (63).

8. Ouvre-bouteille selon la revendication 7, dans lequel la chambre (63) d'amortissement est reliée à l'air libre par l'intermédiaire d'une buse (65) configurée pour restreindre l'échappement de l'air contenu dans la chambre (63).

9. Ouvre-bouteille selon la revendication 8, dans lequel les moyens d'amortissement (6) comportent une valve (67) pour le remplissage rapide de la chambre (63).

10. Ouvre-bouteille selon la revendication 2, dans lequel les moyens d'amortissement (6) comportent un arrêtoir (62) apte à venir en appui sur la tête du bouchon (10) et ayant une course entre une position d'attente et la position de relâchement, la course de l'arrêtoir (62) étant limitée à la position de relâchement pour limiter la course de sortie du bouchon (10) hors du goulot (11).

11. Ouvre-bouteille selon l'une des revendications 2 à 10, **caractérisé en ce qu'**il comporte une porte (3) montée pivotante sur le corps (2) en regard d'une ouverture du pied (42) du guide (4), la porte (3) comportant une fenêtre (30) pour accéder à la boucle lorsque la porte (3) est dans une position fermée.

12. Ouvre-bouteille selon la revendication 11, dans lequel la porte (3) comporte un moyen d'indexage (33) monté coulissant dans la direction d'extraction (F), le moyen d'indexage (33) comportant un pointeau (330) apte à pénétrer dans la tête du bouchon (10).

13. Ouvre-bouteille selon l'une des revendications 11 ou 12, dans lequel la porte (3) est maintenue en position fermée par un tendeur (32).

14. Ouvre-bouteille selon l'une des revendications précédentes, **caractérisé en ce qu'**il comporte en outre des moyens indicateurs (7) pour visualiser que la position de relâchement a été atteinte.

15. Ouvre-bouteille selon la revendication 14 et la revendication 4 prises en combinaison, dans lequel les moyens indicateurs (7) comportent un témoin (72) faisant saillie du chapeau (41") dans une fente (71) traversante du corps (2"), le témoin (72) étant mobile dans la fente (71) et lié au basculement du chapeau (41").

## Patentansprüche

1. Flaschenöffner, der dazu konfiguriert ist, einen Korken (10) aus einer Flasche (1) zu ziehen, die eine sprudelnde Flüssigkeit enthält, wobei der Korken (10) zunächst in den Hals (11) der Flasche (1) eingeführt und sodann durch eine Agraffe (12) gehalten wird, die an einem Ring (13) des Halses (14) der Flasche (1) anliegt, den sie unterhalb desselben umschließt, und der Flaschenöffner Rückhaltevorrichtungen (42) aufweist, die bei einer Bewegung in Auszugsrichtung (F) aus der Flasche (1) eine Anschlagfläche gegen den Ring (13) bilden und dabei einen freien Zugang zu einer Schlaufe (120) der Agraffe (12) zu deren Lösung schaffen; der ferner Dämpfungselemente (6) aufweist, die den Austritt des Korkens (10) aus dem Flaschenhals (11) in Auszugsrichtung (F) im Zusammenwirken mit den Rückhaltevorrichtungen (42) bis zu einer Lösestellung begleiten; wobei der Flaschenöffner des Weiteren **dadurch gekennzeichnet ist, dass** er mit Kippvorrichtungen (5) versehen ist, die dazu konfiguriert sind, den Korken (10) gegenüber der Auszugsrichtung (F) so zu kippen, dass in Lösestellung eine partielle Öffnung (P) zwischen dem Korken (10) und dem Flaschenhals (11) geschaffen wird, die das in der Flasche (1) enthaltene Gas entweichen lässt.

2. Flaschenöffner gemäß Anspruch 1, der **dadurch gekennzeichnet ist, dass** er einen Korpus (2) aufweist, in dem eine Führung (4) gleitend montiert ist, wobei die Rückhaltevorrichtungen (42) einen gabelförmigen Fuß (42) der Führung (4) aufweisen, der sich durch eine Seitwärtsbewegung unter den Ring (13) einführen lässt und bei einer Bewegung aus der Flasche (1) heraus an diesem Ring (13) anschlägt.

3. Flaschenöffner gemäß Anspruch 2, bei dem die Führung (4) eine mit dem Fuß (42) verbundene Haube (41) aufweist und die Dämpfungselemente (6) mit einer Feststellvorrichtung (62) versehen sind, die am Kopf des Korkens (10) zur Anlage zu kommen vermag und zwischen einer Bereitschafts- und einer Lösestellung in der Haube (41) gleitend montiert ist, wobei der Weg dieser Feststellvorrichtung (62) auf die Lösestellung begrenzt ist, um den Ausziehweg des Korkens (10) aus dem Flaschenhals (11) zu begrenzen.

4. Flaschenöffner gemäß Anspruch 3 in Verbindung mit Anspruch 2, bei dem die Haube (41) drehbar auf dem Fuß (42) montiert ist und die Kippvorrichtungen (5) so konfiguriert sind, dass sich die Haube (41) und damit auch der Korken (10) kippen lässt.

5. Flaschenöffner gemäß Anspruch 4, bei dem die Kippvorrichtungen (5) eine Nachführung (51, 51') aufweisen, die mit einer Nocke (52, 52') so zusammenwirkt, dass sich die Haube (41) damit kippen lässt, wobei jeweils eines der Elemente Nachführung (51, 51') und Nocke (52, 52') vom Korpus (2) des Flaschenöffners und das jeweils andere von der Haube (41) getragen wird.

6. Flaschenöffner gemäß einem der Ansprüche 3 bis 5, bei dem die Bereitschaftsstellung der Feststellvorrichtung (62) einen vorab festgelegten Freiraum zwischen dem Korken (10) und der Feststellvorrichtung (62) fortbestehen lässt, wenn die Rückhaltevorrichtungen am Ring (13) anliegen.

7. Flaschenöffner gemäß einem der Ansprüche 3 bis 6, bei dem die Dämpfungselemente (6) ferner einen an der Führung (4) befestigten Stößel (61) aufweisen, der mit der Feststellvorrichtung (62) einen eine Dämpfungskammer (63) umgrenzenden Kolben (61) bildet.

8. Flaschenöffner gemäß Anspruch 7, in dem die Dämpfungskammer (63) mit der Freiluft über eine Düse (65) verbunden ist, die dazu konfiguriert ist, den Austritt der in der Kammer (63) enthaltenen Luft zu begrenzen.

9. Flaschenöffner gemäß Anspruch 8, bei dem die Dämpfungselemente (6) ein Ventil (67) zur Schnellbefüllung der Kammer (63) aufweisen.

10. Flaschenöffner gemäß Anspruch 2, bei dem die Dämpfungselemente (6) eine Feststellvorrichtung (62), die am Kopf des Korkens (10) zur Anlage zu kommen vermag, und einen Bewegungsbereich zwischen einer Bereitschafts- und einer Lösestellung aufweisen, der zur Begrenzung des Ausziehwegs des Korkens (10) aus dem Flaschenhals (11) in letzterer Stellung endet.

11. Flaschenöffner gemäß einem der Ansprüche 2 bis 10, der **dadurch gekennzeichnet ist, dass** dieser eine Tür (3) aufweist, die auf dem Korpus (2) gegenüber einer Öffnung des Fußes (42) der Führung (4) schwenkbar montiert ist, wobei die Tür (3) ein Fenster (30) aufweist, durch das man bei geschlossener Stellung der Tür (3) zur Schlaufe gelangt.

12. Flaschenöffner gemäß Anspruch 11, bei dem die Tür (3) ein Indexierungselement (33) aufweist, das in Auszugsrichtung (F) gleitend montiert ist und einen Arretierstift (330) aufweist, der in den Kopf des Korkens (10) einzudringen vermag.

13. Flaschenöffner gemäß einem der Ansprüche 11 oder 12, bei dem die Tür (3) in geschlossener Stellung von einer Spannvorrichtung (32) gehalten wird.

14. Flaschenöffner gemäß einem der vorstehenden Ansprüche, der **dadurch gekennzeichnet ist, dass** dieser ferner Anzeigeelemente (7) zur Kenntlichmachung aufweist, dass die Lösestellung erreicht worden ist.

15. Flaschenöffner gemäß Anspruch 14 in Verbindung mit Anspruch 4, bei dem die Anzeigeelemente (7) eine Kontrollanzeige (72) aufweisen, die aus einem durchgängigen Schlitz (71) des Korpus (2") aus der Haube (41") hervortritt, innerhalb des Schlitzes (71) beweglich und an die Schwenkbewegung der Haube (41") gekoppelt ist.

## Claims

1. A bottle opener configured to remove a cork (10) from a bottle (1) containing a carbonated liquid, with the cork (10) being initially inserted into a neck (11) of the bottle (1) and held in place by a wire cage (12) bound under a ring (13) on a neck (14) of the bottle (1), with the bottle opener comprising retaining means (42) to form a stop against the ring (13) during movement in an upward extraction direction (F) from the bottle (1), and allowing free access to a loop (120) of the wire cage (12) to unbind it, with the bottle opener comprising shock-absorbing means (6) to assist the exit of the cork (10) from the neck (11) in the extraction direction (F) to a release position, in cooperation with the retaining means (42), **characterised in that** it comprises tilting means (5) configured to tilt the cork (10) relative to the extraction direction (F) in order to create a partial opening (P) between the cork (10) and the neck (11) in the release position to release the gas contained in the bottle (1).

2. A bottle opener according to claim 1, **characterised in that** it comprises a body (2) in which a guide (4) is mounted so that it can slide, with the retaining means comprising a base (42) of the guide (4) having a fork-like shape capable of being inserted under the ring (13) by a lateral movement and of stopping against the ring (13) in an upward movement of the bottle (1).

3. A bottle opener according to claim 2, in which the guide (4) comprises a cap (41) connected to the base (42), with the shock-absorbing means (6) comprising a stop (62) capable of bearing against the head of the cork (10) and mounted so that it can slide within the cap (41) between a rest position and the release position, with the stroke of the stop (62) being limited to the release position to limit the outward travel of the cork (10) out of the neck (11).

4. A bottle opener according to claim 3 in combination with claim 2, in which the cap (41) is mounted so that it can pivot on the base (42), with the tilting means (5) being configured to tilt the cap (41) and thus the cork (10).

5. A bottle opener according to claim 4, in which the tilting means (5) comprise a follower (51, 51') cooperating with a cam (52, 52') to tilt the cap (41), with one of the elements comprising the follower (51, 51') and the cam (52, 52') being carried by the body (2) of the bottle opener and the other element being carried by the cap (41).

6. A bottle opener according to any one of claims 3 to 5, in which the rest position of the stop (62) leaves a predetermined clearance between the cork (10) and the stop (62) when the retaining means are in contact with the ring (13).

7. A bottle opener according to any one of claims 3 to 6, in which the shock-absorbing means (6) further comprise a plunger (61) secured to the guide (4) and forming a piston (61) with the stop (62) in order to enclose a shock-absorbing chamber (63).

8. A bottle opener according to claim 7, in which the shock-absorbing chamber (63) is vented to the atmosphere via a nozzle (65) configured to restrict the escape of air contained within the chamber (63).

9. A bottle opener according to claim 8, wherein the shock-absorbing means (6) comprise a valve (67) to rapidly fill the chamber (63).

10. A bottle opener according to claim 2, in which the shock-absorbing means (6) comprise a stop (62) capable of bearing against the head of the cork (10) and having a stroke between a rest position and the release position, with the stroke of the stop (62) being limited to the release position in order to limit the outward movement of the cork (10) out of the neck (11).

11. A bottle opener according to any one of claims 2 to 10, **characterised in that** it comprises a door (3) mounted to pivot on the body (2) opposite an opening in the base (42) of the guide (4), with the door (3) comprising a window (30) to access the loop when the door (3) is in a closed position.

12. A bottle opener according to claim 11, wherein the door (3) comprises an indexing means (33) mounted to slide in the extraction direction (F), with the indexing means (33) comprising a pointed spindle (330) capable of penetrating the head of the cork (10).

13. A bottle opener according to one of claims 11 or 12, in which the door (3) is held in the closed position by a tensioning device (32).

14. A bottle opener according to one of the preceding claims, **characterised in that** it further comprises indicator means (7) to indicate that the release position has been reached.

15. A bottle opener according to claim 14 and claim 4 taken in combination, wherein the indicator means (7) comprise an indicator (72) projecting from the cap (41") into a slot (71) passing through the body (2"), with the indicator (72) being movable within the slot (71) and linked to the tilting of the cap (41").
